# DEMANDE DE BREVET EUROPEEN

(11) **EP 1 386 565 A1**
(43) Date de publication de la demande: **04.02.2004**
(21) Numéro de dépôt: 03380168.9
(22) Date de dépôt: 10.07.2003
(51) Int. Cl.: A47F 7/17

(54) **Stockeur/présentoir de rouleaux**

(30) Priorité: 30.07.2002 ES 200201944 U
(71) Demandeur: Ormaetxea Ganuza, Inigo, 20115 Astigarraga (Gipuzkoa) (ES)
(72) Inventeur: Ormaetxea Ganuza, Inigo, 20115 Astigarraga (Gipuzkoa) (ES)
(74) Mandataire: Urizar Barandiaran, Miguel Angel

(57) **Abrégé**

Module automontable stockeur/présentoir de rouleaux, qui se compose d'une plateforme-base (1) ayant des moyens (3) pour son déplacement et deux panneaux-parois (2) qui, espacés et ancrés entre eux, émergent de cette plateforme (1) et sont munis de conformations (21) situées face à face par paires pour admettre une pluralité de rouleaux (6) auto-retenus dans une position stable de travail et susceptibles d'être changés ou remplacés sans aucun mécanisme ou dispositif auxiliaire.

Application prévue comme magasin présentoir.

## Description

La présente invention a trait à un module automontable stockeur/présentoir de rouleaux destiné à les maintenir prêts à fournir des portions de produit, d'une façon rapide et commode, avec une utilisation notable de l'espace par rapport aux solutions conventionnelles.

La fourniture en rouleau de produits lamellaires des types les plus divers (papier, plastique, tissus et similaires), qui sont coupés au fur et à mesure de chaque besoin, est bien connue.

Un problème non résolu dans l'état actuel de la technique repose sur la disposition de ces rouleaux de matériel de sorte à pouvoir les stocker en profitant au maximum de l'espace disponible et de maintenir un accès direct et simultané à tous les rouleaux stockés, de telle sorte que l'on puisse obtenir du matériel de chaque rouleau sans qu'il y ait interférence avec les autres.

L'objet de la présente invention résout ce problème avec un module stockeur/présentoir ayant une structuration simple qui, de surcroît, se compose d'un minimum de composants automontables entre eux sans emploi d'aucun outil ou dispositif auxiliaire.

Le module automontable stockeur/présentoir de rouleaux, selon l'invention, se caractérise par le fait qu'il se compose d'une plateforme-base avec des moyens pour son déplacement et deux panneaux-parois qui, espacés et ancrés entre eux, émergent de cette plateforme et sont munis de conformations face à face par paires, pour admettre une pluralité de rouleaux auto-retenus en position stable de travail et susceptibles d'être changés ou remplacés sans aucun mécanisme ou dispositif auxiliaire.

En particulier:
a) lesdites conformations pour auto-retenir les rouleaux dans une position stable de travail sont des rainures en rampe, ouvertes dans leur partie supérieures et qui, disposées face à face par paires, logent en s'y appuyant les axes des rouleaux qui, dans ce but, émergent axialement des deux côtés au-delà du rouleau lui-même;
b) lesdits moyens de déplacement sont des roues auto-orientables disposées, au moins, dans les zones angulaires de la plateforme-base.

Logiquement, la capacité du module est fonction du nombre de paires de rainures conformées dans les panneaux-parois et du diamètre maximum des rouleaux eux-mêmes. Ces particularités n'altèrent pas l'objet de l'invention.

Toutes les réalisations alternatives ou techniquement équivalentes n'altèrent pas non plus l'objet de l'invention et, par conséquent, sont également incluses dans l'objet de l'invention.

Pour mieux comprendre l'objet de la présente invention, on a représenté sur les plans une forme préférentielle de réalisation pratique, susceptible de changements accessoires qui n'en dénaturent pas le fondement.

La figure 1 représente une vue générale schématique de profil d'un module automontable stockeur/présentoir de rouleaux suivant l'invention, pour un exemple concret -non limitatif- de réalisation pratique.

La figure 2 représente une vue générale schématique en hauteur, correspondant à la figure précédente, sans roues (3).

La figure 3 représente une vue générale schématique en plan, correspondant à la figure précédente. On y a indiqué, avec des traits et des points, les axes (61) des rouleaux (6).

On décrit ci-dessous un exemple de réalisation pratique, non limitative, de la présente invention.

Le module automontable stockeur/présentoir de rouleaux suivant l'invention se compose d'une plateforme-base (1), de deux panneaux-parois (2) qui émergent de cette plateforme-base (1), de moyens pour le déplacement de l'ensemble, ces moyens étant des roues auto-orientables (3) disposées sous cette plateforme-base (1) qui occupent, au moins, ses zones angulaires.

Les panneaux-parois (2) sont espacés et ancrés entre eux. Ils émergent de deux zones latérales opposées de cette plateforme-base (1) et les ancrages entre eux sont constitués, pour la réalisation représentée, par deux entretoises-rampes (4) et une traverse supérieure (5) -voir figure 2-, disposées de façon centrée -voir figure 1- pour ne pas interférer avec les rouleaux (16).

Chaque panneau-paroi (2) est muni de moyens pour retenir les rouleaux (6) stockés et dans une position d'"accès direct". Pour la réalisation représentée, de tels moyens sont des rainures en rampe (21) ouvertes dans leur partie supérieure. Ces rainures (21), disposées par paires, logent en s'y appuyant les axes (61) des rouleaux (6) qui. dans ce but, émergent axialement des deux côtés au-delà du rouleau lui-même (6) -voir figure 3-.

La capacité de chaque module est fonction du nombre de paires de rainures (21) existantes et du diamètre maximum des rouleaux (6).

Les composants (1), (2), (4), (5) du module disposent de conformations conjuguées (mâle/femelle) pour leur montage par emboîtement, de manière à les fournir en kit plié, pour un montage sans nécessité d'aucun outil, accessoire ou dispositif auxiliaire.

## Revendications

1. Module automontable stockeur/présentoir de rouleaux, **se caractérisant par le fait qu'**il se compose d'une plateforme-base ayant des moyens pour son déplacement et deux panneaux-parois qui, espacés et ancrés entre eux, émergent de cette plateforme et sont munis de conformations placées face à face par paires, pour admettre une pluralité de rouleaux auto-retenus dans une position stable de travail et susceptibles d'être changés ou remplacés sans aucun mécanisme ou dispositif auxiliaire.

2. Module automontable stockeur/présentoir de rouleaux, selon revendication antérieure, **se caractérisant par le fait que** lesdites conformations pour auto-retenir les rouleaux dans une position stable de travail sont des rainures en rampe, ouvertes dans leur partie supérieure et qui, disposées par paires placées face à face, logent en s'y appuyant les axes des rouleaux qui, dans ce but, émergent axialement des deux côtés au-delà du rouleau lui-même.

3. Module automontable stockeur/présentoir de rouleaux, selon revendications antérieures, **se caractérisant par le fait que** lesdits moyens pour le déplacement sont des roues auto-orientables, disposées, au moins, dans les zones angulaires de la plateforme-base.
